# FASCICULE DE BREVET EUROPEEN

(11) **EP 3 413 142 B1**
(45) Date de publication et mention de la délivrance du brevet: **04.03.2020**
(21) Numéro de dépôt: 18175928.3
(22) Date de dépôt: 05.06.2018
(51) Int. Cl.: G04B 3/04, G04B 27/02, G04B 27/00

(54) **PIÈCE D'HORLOGERIE**
UHR
TIMEPIECE

(30) Priorité: 08.06.2017 CH 7352017
(43) Date de publication de la demande: 12.12.2018
(73) Titulaire: Richemont International S.A., 1752 Villars-sur-Glâne (CH)
(72) Inventeur: PARQUET, Gilles, 74350 Menthonnex-en-Bornes (FR)
(74) Mandataire: e-Patent SA

(56) Documents cités:
- CH-A- 163 601
- CH-A1- 710 626
- GB-A- 191 511 997
- JP-U- H0 729 494
- JP-Y1- S4 924 444

## Description

### Domaine technique

La présente invention se rapporte au domaine de l'horlogerie. Elle concerne, plus particulièrement, une pièce d'horlogerie comprenant une couronne qui est bloquée en rotation par rapport à la carrure lorsqu'elle se trouve dans sa position de repos.

### Etat de la technique

Le document JPH0729494 U décrit une pièce d'horlogerie du type mentionné ci-dessus. La couronne de cette pièce est allongée selon une direction suivant la courbure de la paroi extérieure de la carrure et peut être tirée vers l'extérieur afin de commander les fonctions de la pièce. Dans la position axiale enfoncée de la couronne, cette dernière épouse étroitement la paroi de la carrure et est bloquée en rotation par l'intermédiaire d'une pluralité de plots s'étendant depuis cette dernière. Ces plots s'imbriquent dans des logements correspondants prévus dans la couronne afin de bloquer la couronne en rotation.

En tirant la couronne vers l'extérieur, les plots sont libérés des logements et la couronne peut être pivotée afin de commander les fonctions du mouvement (remontage, mise à l'heure, correction d'autres affichages, etc.) de façon connue. Afin de pouvoir indexer la couronne par rapport à la carrure avant de la remettre dans sa position de repos, la première position axiale tirée peut correspondre par exemple à une position neutre de la tige dans laquelle elle peut pivoter sans agir sur les fonctions du mouvement. Alternativement, cette première position tirée peut commander le remontage de l'organe moteur du mouvement, dans lequel cas un système qui empêche l'organe moteur d'être trop remonté peut être prévu pour assurer que la couronne puisse toujours être pivotée afin de l'indexer par rapport à la carrure. Ce faisant, l'utilisateur peut toujours indexer la couronne par rapport à la carrure avant de la renfoncer, sans risquer un déréglage des fonctions du mouvement.

Cependant, le système de couronne décrit par ce document nécessite que la couronne soit collée, soudée ou vissée sur la tige. Dans le cas d'un collage ou d'un soudage, il est très difficile de démonter la couronne pour l'entretien de la pièce. Par ailleurs, si la couronne est vissée sur la tige par l'intermédiaire d'un taraudage et d'un filetage complémentaires, il est possible que la couronne se désolidarise intempestivement.

De plus, l'agencement du document JPH0729494 U se prête mal à une couronne qui est renfoncée dans un logement dans sa position de repos, puisque la profondeur maximum du logement qu'on peut prévoir dans la carrure dépend exclusivement du système de commande du mouvement, notamment de la distance entre la position enfoncée et la première position tirée de la tige. La profondeur de ce logement est ainsi limitée, ce qui réduit les possibilités de conception de la boîte de montre et de la couronne.

Le but de l'invention est par conséquent de proposer une pièce d'horlogerie dans laquelle les défauts susmentionnés sont au moins partiellement surmontés.

### Divulguation de l'invention

De façon plus précise, l'invention concerne une pièce d'horlogerie comprenant une boîte de montre comportant une carrure munie d'un passage traversant une paroi latérale de ladite carrure ainsi qu'un mouvement logé dans l'intérieur de ladite boîte. Une tige de commande prend place dans ledit passage et est liée audit mouvement de façon habituelle. Elle est agencée pour être déplaçable en rotation et en translation, et peut avantageusement adopter une pluralité de positions axiales stables le long de son propre axe.

La tige comporte une couronne située à l'extérieur de ladite boîte de montre et montée sur ladite tige de commande. La couronne peut, par exemple, présenter une forme allongée selon une direction substantiellement perpendiculaire à la tige, ce qui lui confère une ou deux positions angulaires alignées avec la carrure. Par ailleurs, toute autre forme de couronne est également possible.

La couronne et ladite carrure comprennent chacune des éléments de blocage complémentaires agencés pour s'imbriquer mutuellement afin de bloquer ladite couronne en rotation dans une position axiale enfoncée de ladite tige et de libérer la rotation de la couronne dans au moins une position axiale tirée de ladite tige. Ces éléments de blocage peuvent être venus de matière avec la carrure ou la couronne ou peuvent alternativement se trouver sur des pièces intermédiaires rapportées sur l'une ou plusieurs de ces dernières.

Selon l'invention, la couronne comprend une coiffe montée solidaire en rotation de ladite tige, à laquelle elle est fixée par l'intermédiaire d'un ressort. Ce ressort peut être, par exemple, en forme de lame, de fil, ou en forme d'agrafe comportant deux bras s'étendant globalement dans la même direction, parallèles ou présentant un angle entre eux, les bras étant liés entre eux par une zone de liaison en « U ». Par ailleurs, plusieurs tels ressorts peuvent être prévus. Le ressort peut permettre un coulissement limité entre la coiffe et la tige, ou peut alternativement servir pour fixer solidement ces parties l'une à l'autre.

L'utilisation d'un tel ressort permet de fixer la coiffe sur la tige de façon aisément amovible et évite toute utilisation de colle, de soudure ou similaire dans ce rôle. La fabrication et l'entretien de la pièce sont ainsi simplifiés.

Avantageusement, la tige comporte au moins une aile s'étendant latéralement depuis ladite tige, ledit ressort coopérant avec les flancs de ladite aile. L'entraînement de la tige par la coiffe et la fixation de la coiffe sur la tige sont ainsi assurés sans nécessiter d'autres composants, l'ensemble étant par conséquent simple, et l'entraînement en rotation positif.

Avantageusement, ladite tige comporte une flasque s'étendant latéralement depuis ladite aile et agencée pour coopérer avec ledit ressort afin de permettre un tirage de ladite tige vers l'extérieur. Le ressort a donc une butée positive ce qui permet de tirer la tige vers l'extérieur.

Avantageusement, ladite coiffe est déplaçable en translation par rapport à ladite tige. La couronne est ainsi télescopique, ce qui est utile dans le cas où le mouvement ne permet pas suffisamment de déplacement axial de la tige pour libérer les éléments de blocage complémentaires les uns des autres avant d'atteindre une position axiale qui commande une fonction du mouvement.

Avantageusement, ladite tige comporte au moins une première rainure agencée pour coopérer avec ledit ressort afin de constituer une première détente agencée pour rendre ladite tige et ladite coiffe solidaires en translation lorsque la coiffe est dans une position tirée par rapport à la tige. La tige peut ainsi être entraînée non seulement en rotation mais aussi en translation afin de pouvoir adopter des positions correspondant à la commande des fonctions du mouvement sans que la coiffe puisse être déplacée axialement par rapport à la tige de manière intempestive. À cet effet, la première détente fournit suffisamment de résistance pour surmonter celle exercée par le mouvement lors des changements de position axiale de la tige.

Avantageusement, la tige comporte au moins une seconde rainure agencée pour coopérer avec ledit ressort afin de constituer une deuxième détente agencée pour maintenir la coiffe dans une position enfoncée par rapport à ladite tige. Ce faisant, lorsque la coiffe est enfoncée par rapport à la tige et n'est donc pas déployée, elle est maintenue en position par rapport à la carrure. La résistance de cette seconde détente est ainsi moins que celle exercée par le mouvement sur la tige afin que la coiffe puisse être déployée en la tirant vers l'extérieur sans déplacer la tige axialement.

Avantageusement, les éléments de blocage complémentaires comprennent d'une part un capot solidaire de ladite carrure et d'autre part un logement prévu dans ladite coiffe, ledit capot et ledit logement coopérant en position enfoncée de la coiffe afin de bloquer cette dernière en rotation par rapport à ladite carrure. Une solution simple, compacte et invisible en position enfoncée de la coiffe est ainsi obtenue afin de bloquer la coiffe en rotation lorsque cette dernière est au repos.

Avantageusement, la carrure comporte un logement agencé pour servir en tant que siège pour ladite coiffe lorsque cette dernière se trouve dans sa position enfoncée. La coiffe peut ainsi être tirée par rapport à la carrure et ne doit pas être en saillie de cette dernière lorsque la pièce est portée. Dans le cas d'une montre ultraplate, la couronne ne gêne donc pas la peau du porteur.

Avantageusement, la coiffe est formée de telle sorte que, lorsqu'elle se trouve dans sa position enfoncée, elle est intégrée dans la forme de ladite carrure et ses surfaces extérieures peuvent s'inscrire dans le prolongement de la forme de ladite carrure. La coiffe peut ainsi être rendue peu distinguable de la carrure lorsqu'elle est enfoncée.

### Brève description des dessins

D'autres détails de l'invention apparaîtront plus clairement à la lecture de la description qui suit, faite en référence aux dessins annexés dans lesquels :
- Fig. 1 est une vue perspective d'une partie d'une pièce d'horlogerie selon l'invention, dans laquelle les éléments associés à la tige et à la couronne sont illustrés sous forme éclatée ;
- Fig. 2a-d sont des vues perspectives de la pièce d'horlogerie de la figure 1, la couronne se trouvant dans diverses positions ;
- Fig. 3 est une vue perspective de la coiffe du système de couronne illustré dans les figures 1 et 2 ;
- Fig. 4 est une vue perspective en coupe latérale au travers de la couronne assemblée ;
- Fig. 5 est une vue en coupe le long de l'axe de la tige, la coiffe étant en position enfoncée ;
- Fig. 6 est une vue similaire à celle de la figure 5, la coiffe étant en position tirée ; et
- Fig. 7 est une vue perspective du capot visible sur la figure 1.

### Mode de réalisation de l'invention

La figure 1 représente une vue éclatée d'une partie d'une pièce d'horlogerie selon l'invention.

Cette pièce d'horlogerie comporte une boîte de montre 1, dont une partie de la carrure 3 est visible dans la figure et qui loge un mouvement horloger de n'importe quel type (non illustré) de manière connue.

La carrure 3 comporte une ouverture latérale 5 pour recevoir une tige 7, cette dernière étant en liaison avec ledit mouvement à une première de ses extrémités afin de commander une ou plusieurs fonctions du mouvement tels que le remontage, la mise à l'heure, et la correction d'autres affichages (quantième, phase de lune, etc.) selon sa position axiale. De façon habituelle, la tige 7 est déplaçable en translation selon son axe principal ainsi qu'en rotation autour du même axe, grâce au système de commande habituel que comporte le mouvement.

Dans le mode de réalisation illustré, l'autre extrémité de la tige 7, qui se situe à l'extérieur de la boîte de montre, porte une couronne 9 comprenant une coiffe 11. Cette dernière est de forme allongée selon une direction substantiellement perpendiculaire de la tige 7, au moins au niveau de l'intersection de l'axe de la tige avec la coiffe dans le cas où la coiffe est courbée. La coiffe est conformée de telle sorte à pouvoir prendre place dans un logement 13 de forme complémentaire prévu dans la paroi latérale de la carrure 3. Ce logement 13 sert en tant que siège pour la coiffe 11 lorsqu'elle est en position enfoncée (voir la figure 2a), laquelle position correspond à sa position de repos. En tirant la coiffe 11 vers l'extérieur, elle peut adopter une première position tirée, qui est représentée par la figure 2b. Dans cette position, la coiffe 11 a été déplacée en translation par rapport à la tige 7 mais cette dernière n'a pas encore été déplacée et demeure donc dans sa position enfoncée. En tirant la coiffe 11 encore plus loin vers l'extérieur, la tige 7 est entraînée en translation vers une première position tirée stable (voir la figure 2c), dans laquelle la coiffe 11 est libre de la carrure 3 et peut être pivotée (voir la figure 2d). Typiquement, cette première position de la tige 7 est une position neutre ou une position de remontage, pour que l'utilisateur puisse pivoter la tige 7 pour aligner la coiffe 11 avec son logement 13 sans dérégler une fonction du mouvement. En tirant la tige encore plus vers l'extérieur, la tige 7 peut adopter une ou plusieurs positions axiales stables supplémentaires, chacune associée à la commande d'une fonction du mouvement de façon connue.

La tige présente deux ailes 15 s'étendant de part et d'autre de la tige et perpendiculaires à cette dernière et formant une tête pour la tige. Ces ailes 15 prennent place dans un logement 17 que comporte la face de la coiffe 11 qui se situe en regard de la carrure 3 (voir la figure 3). Il est également possible de ne prévoir qu'une seule telle aile, la forme du logement 17 étant adaptée en conséquence.

Les ailes 15 s'étendent parallèle à la coiffe 11, et coopèrent avec un ressort 19 en forme d'agrafe inséré dans des ouvertures 23 prévues dans les faces latérales de la coiffe 11. Ce type de ressort comporte deux bras s'étendant globalement dans la même direction, ces bras étant parallèles entre eux ou non. Les deux bras sont liés entre eux par une zone de jonction en forme de « U » rond ou rectangulaire. Alternativement, on peut prévoir un ou deux ressorts en forme de lame, de fil, ou de toute autre forme convenable.

Les deux bras du ressort 19 s'étendent donc de part et d'autre des ailes 15 et les embrassent sur les deux côtés. La tige 7 et la coiffe 11 sont ainsi liées l'une à l'autre de façon amovible. Puisque cette solidarisation est effectuée par l'intermédiaire de ce ressort 19, la coiffe 11 peut être enlevée de la tige en faisant sortir le ressort 19. Cette opération simple minimise le risque d'endommagement de la coiffe 11, ce qui est particulièrement important dans le cas où cette dernière est fabriquée en métal précieux, qui est cher et est relativement mou et donc susceptible d'être rayé.

Le même ressort 19 se prête également à une autre variante non représentée dans laquelle la coiffe 11 et la tige 7 sont solidaires en translation de façon permanente. Dans ce cas, les bras du ressort 19 peuvent simplement passer au travers de rainures prévues dans la tige 7 et/ou dans les flancs des ailes 15. Un tel agencement est envisageable dans le cas où la coiffe 11 peut pivoter déjà dans sa première position axiale stable tirée, par exemple dans le cas où le logement 13 est peu profond ou n'est pas présent. Cependant, dans la variante illustrée, la coiffe 11 doit être écartée de son siège 13 dans la carrure 3 avant de pouvoir être pivotée sans buter contre les parois du logement 11, comme témoignent les figures 2a à 2d. En effet, dans cette variante, la distance entre la position axiale enfoncée et la première position stable tirée de la tige (comme définie par le système de commande du mouvement) est inférieure à la profondeur du logement 13 et la différence est compensée par le fait que la coiffe 11 est télescopique par rapport à la tige 7.

À cet effet, l'extrémité extérieure de la tige comporte une flasque 21 de forme oblongue s'étendant latéralement depuis les ailes 15 et perpendiculaire à ces dernières. Cette flasque 21 sert en tant que butée axiale pour le ressort 19 afin de définir une position axiale extrême de la coiffe 11 par rapport à la tige 7.

Afin de maintenir la coiffe 11 dans cette position tirée extrême par rapport à la tige (voir la figure 6), une paire de premières rainures 7a sont agencées adjacentes à ladite flasque 21. Les bras du ressort 19 peuvent entrer dans ces rainures lorsque la coiffe 11 est tirée vers l'extérieur afin de servir en tant que première détente. Il faut noter que la partie centrale du logement 17 est dégagée de telle sorte à conférer suffisamment de place pour permettre le milieu des bras du ressort 19 de se fléchir lorsqu'ils sortent desdites rainures 7a. Afin de pouvoir entraîner la tige 7 en translation lorsque la coiffe 11 se trouve dans sa position tirée, la résistance à une désolidarisation du ressort 19 des rainures 7a est supérieure à la force nécessaire pour déplacer la tige 7 axialement par rapport au mouvement.

Par contre, une seule deuxième rainure 7b, positionnée afin de coopérer avec le ressort 19 de telle sorte que la coiffe 11 peut être maintenue dans sa position enfoncée, est prévue afin de former une deuxième détente présentant une résistance inférieure à la force nécessaire pour déplacer la tige 7 axialement par rapport au mouvement. Ce faisant, lorsque la coiffe 11 se trouve dans sa position enfoncée (voir les figures 2a et 5), une force de traction appliquée par l'utilisateur sur la coiffe 11 sert pour tirer cette dernière par rapport à la tige 7, sans entrainer la tige 7 en translation.

Lorsque la coiffe 11 est dans sa position tirée (voir les figures 2c et 6), elle est solidaire en rotation et en traction de la tige 7, qui peut être entraînée en rotation et en translation de façon connue afin de commander une ou plusieurs fonctions du mouvement.

En renfonçant complètement la coiffe 11, la tige 7 s'arrête dans sa position enfoncée extrême, et puis les bras du ressort 19 sortent des premières rainures 7a afin de pouvoir réadopter la position initiale de la coiffe 11 (voir les figures 2a et 5).

Lorsque la tige se trouve dans sa position axiale enfoncée (voir la figure 2a), les surfaces extérieures de la coiffe 11 s'inscrivent dans le prolongement de celles de la carrure 3, à l'exception d'une éventuelle encoche sous le dessous de la carrure pour glisser l'ongle du porteur afin de faciliter le déplacement de la coiffe 11 depuis sa position de repos. Par conséquent, aucune partie de la coiffe ne dépasse l'extension de la forme de la carrure et il n'y a donc aucune partie en saillie de cette dernière. Cependant, il est également possible d'agencer la coiffe 11 en saillie de son logement 13 de la carrure si désiré ou de ne pas prévoir de logement et ainsi de l'agencer à côté de cette dernière.

Cela dit, l'agencement illustré présente des avantages particuliers dans le cadre d'une pièce d'horlogerie ultraplate. Une couronne conventionnelle de taille habituelle peut présenter un diamètre qui est plus important que l'épaisseur de la boîte de montre y associée, et peut ainsi être gênant pour le porteur. Il est certes possible d'utiliser une couronne conventionnelle de plus petite taille mais cela présente des difficultés d'ergonomie, puisqu'une telle couronne peut être difficile à manipuler par l'utilisateur.

L'un des avantages fourni par la présente invention est ainsi de permettre la construction d'une couronne qui, en position enfoncée de la tige, n'est nulle part en saillie du prolongement de la forme de la carrure, mais qui est d'une taille suffisante pour permettre une manipulation aisée. La coiffe 11 est par conséquent presqu'invisible et ne peut pas gêner la peau de l'utilisateur lorsque la pièce est portée.

Afin d'assurer le blocage en rotation de la coiffe 11 par rapport à la carrure 3 lorsque la coiffe 11 se trouve dans sa position enfoncée, on peut envisager un grand nombre de possibilités. Par exemple, la coiffe 11 et son logement 13 peuvent comporter chacun des éléments de blocage complémentaires tels que des rails et des rainures, des ouvertures et des goupilles, ou similaires. Ces éléments peuvent être venus de matière avec la carrure 3 et/ou de la coiffe 11, ou peuvent se situer sur des éléments rapportés sur la carrure 3 et/ou sur la coiffe 11.

Dans le mode de réalisation illustré, ce blocage s'effectue par la coopération entre un capot 25, qui est en saillie par rapport au fond du logement 13, et le logement 17 que comporte la coiffe 11. Afin de fixer le capot 25 à la paroi de la carrure, cette dernière comporte une pluralité d'ouvertures 27 correspondantes situées de part et d'autre de l'ouverture latérale 5 prévue pour le passage de la tige 7. Le capot 25 comporte également une paire de plots 29 qui prennent place dans les ouvertures 27 afin d'indexer le capot 25 par rapport à la carrure.

Le capot 25 peut être retenu en place par tout moyen approprié, telle qu'une insertion à force, un collage, un soudage, un clipsage, par l'intermédiaire d'une ou plusieurs vis 31 (comme dans le mode de réalisation illustré), ou par tout autre moyen approprié. Dans la version illustrée, la tête de la vis s'appuie contre un épaulement 33 de l'un des plots 29, mais il est également possible d'utiliser des vis qui passent à travers du corps du capot 25 de façon conventionnelle. Ce faisant, le capot 25 est aisément amovible pour l'entretien.

Le capot 25 comporte également une ouverture 35 qui se situe en regard de l'ouverture latérale 5 dans laquelle prend place également la tige 7. Cette ouverture 35 est de diamètre inférieur à celui du passage latéral 5 dans la carrure afin de maintenir en place une garniture d'étanchéité 37 logée dans cette dernière et qui assure l'étanchéité entre la carrure 3 et la tige 7.

La périphérie du capot 25 est conformée pour s'imbriquer dans le logement 17 de la coiffe 11, comme illustre la figure 5, lorsque cette dernière se trouve dans sa position enfoncée. La coiffe 11 est ainsi empêchée de pivoter par blocage de formes entre le capot 25 et les parois internes de la coiffe 11.

Bien que l'invention ait été particulièrement montrée et décrite en se référant à des modes de réalisation particuliers, d'autres variantes sont possibles sans sortir du cadre de l'invention comme définie dans les revendications.

## Revendications

1. Pièce d'horlogerie comprenant :
- une boîte de montre (1) comportant une carrure (3) munie d'un passage (5) traversant une paroi latérale de cette dernière ;
- un mouvement logé dans l'intérieur de ladite boîte (1) ;
- une tige de commande (7) prenant place dans ledit passage (5) et étant en liaison avec ledit mouvement, ladite tige (7) étant agencée pour être déplaçable en rotation et en translation selon son axe principal ;
- une couronne (9) située à l'extérieur de ladite boîte (1) et montée sur ladite tige (7) ;
dans laquelle ladite couronne (9) et ladite carrure (3) comprennent chacune des éléments de blocage complémentaires (25, 17, 27, 29) agencés pour s'imbriquer mutuellement afin de bloquer ladite couronne (9) en rotation dans une position axiale enfoncée de ladite tige (7) et de libérer la rotation de la couronne (9) dans au moins une position axiale tirée de ladite tige (7),
**caractérisée en ce que** ladite couronne (9) comporte une coiffe (11) montée solidaire en rotation de ladite tige (7), ladite coiffe (11) étant fixée à ladite tige (7) par l'intermédiaire d'un ressort (19).

2. Pièce d'horlogerie selon la revendication 1, dans laquelle ladite tige (7) comporte au moins une aile (15) s'étendant latéralement depuis ladite tige (7), ledit ressort (19) coopérant avec les flancs de ladite aile (15).

3. Pièce d'horlogerie selon la revendication 2, dans laquelle ladite tige (7) comporte une flasque (21) s'étendant latéralement depuis ladite aile (15) et agencée pour coopérer avec ledit ressort (19) afin de permettre un tirage de ladite tige (7) vers l'extérieur.

4. Pièce d'horlogerie selon la revendication précédente, dans laquelle ladite coiffe (11) est déplaçable en translation par rapport à ladite tige (7).

5. Pièce d'horlogerie selon la revendication précédente, dans laquelle ladite tige (7) comporte au moins une première rainure (7a) agencée pour coopérer avec ledit ressort (19) afin de constituer une première détente agencée pour rendre ladite tige (7) et ladite coiffe (11) solidaires en translation lorsque la coiffe (11) est dans une position tirée par rapport à la tige (7).

6. Pièce d'horlogerie selon la revendication précédente, dans laquelle ladite tige (7) comporte au moins une seconde rainure (7b) agencée pour coopérer avec ledit ressort (19) afin de constituer une seconde détente agencée pour maintenir la coiffe (11) dans une position enfoncée par rapport à ladite tige (7).

7. Pièce d'horlogerie selon l'une des revendications précédentes, dans laquelle lesdits éléments de blocage complémentaires (25, 17) comprennent d'une part un capot (25) solidaire de ladite carrure (3) et d'autre part un logement (17) prévu dans ladite coiffe (11), ledit capot (25) et ledit logement (17) coopérant en position enfoncée de la coiffe (11) afin de bloquer ladite coiffe (11) en rotation par rapport à ladite carrure (3).

8. Pièce d'horlogerie selon l'une des revendications précédentes, dans laquelle ladite carrure (3) comporte un logement (13) agencé pour servir en tant que siège pour ladite coiffe (11) lorsque cette dernière se trouve dans sa position enfoncée.

9. Pièce d'horlogerie selon la revendication précédente, dans laquelle ladite coiffe (11) est formée de telle sorte que, lorsqu'elle se trouve dans sa position enfoncée, elle est intégrée dans la forme de ladite carrure (3).

10. Pièce d'horlogerie selon la revendication précédente, dans laquelle les surfaces extérieures de ladite coiffe (11) s'inscrivent dans le prolongement de la forme de ladite carrure (3).

## Patentansprüche

1. Uhr, umfassend:
- ein Uhrengehäuse (1), das einen Mittelteil (3) aufweist, der mit einem Durchlass (5) versehen ist, der eine Seitenwand dieses letzteren durchquert;
- ein Uhrwerk, das im Inneren des Gehäuses (1) untergebracht ist;
- eine Steuerwelle (7), die im Durchlass (5) angeordnet ist und mit dem Uhrwerk in Verbindung steht, wobei die Welle (7) eingerichtet ist, um in Drehung und Translation gemäß ihrer Hauptachse verschiebbar zu sein;
- eine Krone (9), die sich außerhalb des Gehäuses (1) befindet und auf die Welle (7) montiert ist;
wobei die Krone (9) und der Mittelteil (3) je komplementäre Blockierelemente (25, 17, 27, 29) umfassen, die eingerichtet sind, um ineinanderzugreifen, um die Krone (9) in einer eingedrückten axialen Stellung der Welle (7) in Drehung zu blockieren und die Drehung der Krone (9) in mindestens einer gezogenen axialen Stellung der Welle (7) freizugeben,
**dadurch gekennzeichnet, dass** die Krone (9) eine Abdeckung (11) aufweist, die drehfest mit der Welle (7) montiert ist, wobei die Abdeckung (11) mittels einer Feder (19) an der Welle (7) befestigt ist.

2. Uhr nach Anspruch 1, wobei die Welle (7) mindestens einen Flügel (15) aufweist, der sich seitlich von der Welle (7) erstreckt, wobei die Feder (19) mit den Flanken des Flügels (15) zusammenwirkt.

3. Uhr nach Anspruch 2, wobei die Welle (7) einen Flansch (21) aufweist, der sich seitlich vom Flügel (15) erstreckt und eingerichtet ist, um mit der Feder (19) zusammenzuwirken, um ein Ziehen der Welle (7) nach außen zu erlauben.

4. Uhr nach dem vorhergehenden Anspruch, wobei die Abdeckung (11) bezüglich der Welle (7) in Translation verschiebbar ist.

5. Uhr nach dem vorhergehenden Anspruch, wobei die Welle (7) mindestens eine erste Rille (7a) aufweist, die eingerichtet ist, um mit der Feder (19) zusammenzuwirken, um eine erste Arretierung zu bilden, die eingerichtet ist, um die Welle (7) und die Abdeckung (11) in Translation fest miteinander zu verbinden, wenn die Abdeckung (11) bezüglich der Welle (7) in einer gezogenen Stellung ist.

6. Uhr nach dem vorhergehenden Anspruch, wobei die Welle (7) mindestens eine zweite Rille (7b) aufweist, die eingerichtet ist, um mit der Feder (19) zusammenzuwirken, um eine zweite Arretierung zu bilden, die eingerichtet ist, um die Abdeckung (11) in einer bezüglich der Welle (7) eingedrückten Stellung zu halten.

7. Uhr nach einem der vorhergehenden Ansprüche, wobei die komplementären Blockierelemente (25, 17) einerseits einen fest mit dem Mittelteil (3) verbundenen Deckel (25) und andererseits eine Einkerbung (17) enthalten, die in der Abdeckung (11) vorgesehen ist, wobei der Deckel (25) und die Einkerbung (17) in der eingedrückten Stellung der Abdeckung (11) zusammenwirken, um die Abdeckung (11) bezüglich des Mittelteils (3) in Drehung zu blockieren.

8. Uhr nach einem der vorhergehenden Ansprüche, wobei der Mittelteil (3) eine Einkerbung (13) aufweist, die eingerichtet ist, um als Sitz für die Abdeckung (11) zu dienen, wenn letztere sich in ihrer eingedrückten Stellung befindet.

9. Uhr nach dem vorhergehenden Anspruch, wobei die Abdeckung (11) so geformt ist, dass sie, wenn sie sich in ihrer eingedrückten Stellung befindet, in die Form des Mittelteils (3) integriert ist.

10. Uhr nach dem vorhergehenden Anspruch, wobei die Außenflächen der Abdeckung (11) in der Verlängerung der Form des Mittelteils (3) liegen.

## Claims

1. Timepiece comprising:
- a watch case (1) comprising a middle (3) provided with an opening (5) through a sidewall of the latter;
- a movement housed inside said case (1);
- a control stem (7) that is placed in said opening (5) and is connected to said movement, said stem (7) being arranged such that it can be moved in rotation and in translation according to its principal axis;
- a crown (9) located outside said case (1) and mounted on said stem (7);
in which said crown (9) and said middle (3) each comprise complementary blocking elements (25, 17, 27, 29) that are arranged so as to nest one inside the other in order to block said crown (9) rotationally in a pushed-in axial position of said stem (7) and to free the crown (9) rotationally in at least one pulled-out axial position of said stem (7),
**characterized in that** said crown (9) comprises a cap (11) mounted conjoined in rotation with said stem (7), said cap (11) being secured to said stem (7) by means of a spring (19).

2. Timepiece according to Claim 1, in which said stem (7) comprises at least one wing (15) extending laterally from said stem (7), said spring (19) cooperating with the flanks of said wing (15).

3. Timepiece according to Claim 2, in which said stem (7) comprises a flange (21) extending laterally from said wing (15) and arranged so as to cooperate with said spring (19) so as to permit said stem (7) to be pulled outwards.

4. Timepiece according to the preceding claim, in which said cap (11) is displaceable in translation relative to said stem (7).

5. Timepiece according to the preceding claim, in which said stem (7) comprises at least one first groove (7a) that is arranged so as to cooperate with said spring (19) so as to constitute a first detent arranged to render said stem (7) and said cap (11) conjoined in translation when the cap (11) is in a pulled-out position relative to the stem (7) .

6. Timepiece according to the preceding claim, in which said stem (7) comprises at least one second groove (7b) that is arranged so as to cooperate with said spring (19) so as to constitute a second detent arranged to hold the cap (11) in a pushed-in position relative to said stem (7).

7. Timepiece according to one of the preceding claims, in which said complementary blocking elements (25, 17) comprise on one hand a cover (25) secured to said middle (3) and on the other hand a housing (17) provided in said cap (11), said cover (25) and said housing (17) cooperating in the pushed-in position of the cap (11) so as to immobilize said cap (11) in rotation relative to said middle (3).

8. Timepiece according to one of the preceding claims, in which said middle (3) comprises a housing (13) arranged so as to serve as a seat for said cap (11) when the latter is in its pushed-in position.

9. Timepiece according to the preceding claim, in which said cap (11) is formed such that, when it is in its pushed-in position, it is integrated into the shape of said middle (3).

10. Timepiece according to the preceding claim, in which the outer surfaces of said cap (11) follow the extension of the shape of said middle (3).
